# EUROPÄISCHE PATENTSCHRIFT

(11) **EP 1 019 637 B1**
(45) Veröffentlichungstag und Bekanntmachung des Hinweises auf die Patenterteilung: **14.04.2004**
(21) Anmeldenummer: 98955344.1
(22) Anmeldetag: 23.09.1998
(51) Int. Cl.: F15B 15/12

(54) **RADIALER SCHWENKMOTOR**
RADIAL OSCILLATING MOTOR
MOTEUR OSCILLANT RADIAL

(30) Priorität: 29.09.1997 DE 19742882; 23.03.1998 DE 19812477
(43) Veröffentlichungstag der Anmeldung: 19.07.2000
(73) Patentinhaber: ZF Lemförder Metallwaren AG, 49448 Lemförde (DE)
(72) Erfinder: REICHEL, Klaus, D-19374 Domsühl (DE); BEETZ, Stefan, D-55743 Idar-Oberstein (DE)
(74) Vertreter: Jaap, Reinhard
(86) Internationale Anmeldenummer: PCT/DE1998/002836
(87) Internationale Veröffentlichungsnummer: WO 1999/017030

(56) Entgegenhaltungen:
- DE-A- 1 553 077
- DE-A- 3 222 982
- US-A- 2 781 027
- PATENT ABSTRACTS OF JAPAN vol. 010, no. 077 (M-464), 26. März 1986 & JP 60 220209 A (MATSUSHITA DENKI SANGYO KK), 2. November 1985

## Beschreibung

Die Erfindung bezieht sich auf einen radialen Schwenkmotor nach dem Oberbegriff des Anspruchs 1.
Solche Schwenkmotore werden insbesondere in der Flugund Fahrzeugindustrie eingesetzt.

Ein radialer Schwenkmotor besteht z.B. nach der DE 32 22 982 A1 aus einem Gehäuse, das im Inneren mindestens einen Statorflügel besitzt und an den Stirnseiten mit Dekkeln verschlossen ist und einem Rotor, der sich aus einer in den Deckeln gelagerten Abtriebswelle und mindestens einem Rotorflügel zusammensetzt. Der Rotorflügel ist innerhalb eines Freiraumes im Gehäuse nur begrenzt schwenkbar und bildet so mit dem Statorflügel des Gehäuses mindestens eine Druck- und eine Ablaufkammer aus. Zur Gewährleistung der inneren Dichtheit zwischen der Druck- und der Ablaufkammer sind der Stator- und der Rotorflügel gegenüber den seitlichen Deckeln und gegenüber der radialen Gehäusewand bzw. der Abtriebswelle mit einem formangepaßten Gleitdichtelement ausgerüstet.
Für die äußere Dichtheit zwischen dem Rotor und jedem Deckel ist in der Regel ein Gleitdichtring auf der Abtriebswelle aufgezogen, der sowohl im jeweiligen Deckel als auch im Rotor gelagert sein kann.
Dazu gibt es die vielfältigsten Varianten.

Die Abtriebswelle ist auf der Zapfenseite durch einen weiteren Dichtring abgesichert, wofür die verschiedensten Radialwellendichtringe verwendet werden.
Auf beiden Seiten der Abtriebswelle sind zwischen den Wellendichtungen Lagerstellen angeordnet, in deren Bereich Leckölleitungen angeordnet sind, um das zwischen den Wellendichtringen anfallende Lecköl in den Tank zurückführen. Damit werden die Lagerstellen und die Dichtstellen vor zu hoher Druckbelastung und damit vor Beschädigungen geschützt und hohe Anlaufdrehmomente des Schwenkmotors vermieden. Diese Leckölleitungen sind obendrein mit Einrichtungen ausgerüstet, um den Leckölstrom auf einen vorbestimmten Druck anzustauen und die Lagerstellen damit stets ausreichend mit Drucköl für die Schmierung zu versorgen.
Solche Leckölleitungen sind technisch zwar erforderlich, werden aber in der Regel abgelehnt, da sie sowohl in gerätetechnischer als auch in anlagentechnischer Sicht einen hohen technischen und kostenmäßigen Aufwand erfordern. Außerdem schränkt die zusätzliche Verrohrung den Einsatzbereich dieser Schwenkmotore wegen der oft begrenzten Einbaubedingungen stark ein.
In besonderen Anwendungsfällen ist die Abführung des Lecköles aus dem Schwenkmotor nachteilig, z.B. wenn das Steuersystem für den Schwenkmotor ausgefallen ist und der Rotor eingespannt bleiben muß. Im Zuge der Leckage läuft der Rotor auf Grund der äußeren Belastung nach, was zu einem Sicherheitsrisiko führt.

Es besteht daher die Aufgabe, einen radialen Schwenkmotor der vorliegenden Art zu entwickeln, der keine Leckölleitungen besitzt und dessen Lagerstellen druckentlastet und ausreichend mit Schmieröl versorgt sind.

Diese Aufgabe wird durch die kennzeichnenden Merkmale des Anspruchs 1 gelöst.
Zweckdienliche Ausgestaltungen ergeben sich aus den Unteransprüchen 2 bis 7.

Die Erfindung beseitigt die genannten Nachteile aus dem Stand der Technik.
Dabei ist die Erfindung auf Grund einfachster Fertigungsverfahren und durch die Verwendung eines einfachen Rückschlagventiles ohne großen Aufwand herstellbar und damit kostengünstig in der Anschaffung.
Der besondere Vorteil tritt in der Anwendung ein. Gegenüber einer externen Leckölleitung stellt die Erfindung eine sehr elegante Lösung dar, die jetzt auch Einsätze in räumlich beengten Finalprodukten ermöglicht.
Es ist auch von Vorteil, den Öffnungsdruck am Rückschlagventil so einzustellen, daß der sich vor dem Rückschlagventil einstellende Druck eine ausreichende Versorgung des Lagers mit Schmieröl ermöglicht. Das schont das Lager und führt zu einer hohen Lebensdauer des Lagers und der Dichtung.
Vorteilhaft ist auch die alternative Möglichkeit, für jedes Lager ein separates Rückschlagventil oder für alle Lager ein gemeinsames Rückschlagventil einzusetzen. Damit ist die Erfindung äußerst anpassungsfähig an Schwenkmotore mit unterschiedlichem Aufbau.

Von besonderem Vorteil ist die Ausführungsform, daß ständig beide Lager einerseits mit dem Ablaufraum und andererseits mit dem Druckraum Verbindung haben. Dadurch sind auf Grund der Wechselfunktion von Ablaufraum und Druckraum beide Lager ständig und in jeder Betriebsfunktion mit dem Ablaufraum verbunden. Das schließt auch eine Druckbelastung eines der beiden Lager aus, wenn eine Schwenkrichtung über einen längeren Zeitraum aufrechterhalten werden muß.

Die Erfindung soll nachstehend an Hand zweier Ausführungsbeispiele näher erläutert werden.

Dazu zeigen
- Fig. 1:: einen Schwenkmotor in einer ersten Ausführungsform,
- Fig. 2:: den Rotor der ersten Ausführungsform im Schnitt und in der Perspektive,
- Fig. 3:: den Rotor der ersten Ausführungsform in einer Explosivdarstellung,
- Fig. 4:: einen Schwenkmotor in einer zweiten Ausführungsform,
- Fig. 5:: den Rotor der zweiten Ausführungsform im Schnitt und
- Fig. 6:: den Rotor der zweiten Ausführungsform im Schnitt entlang der Linie A-A aus der Fig. 5 und
- Fig. 7:: den Schwenkmotor im Schnitt.

Der radiale Schwenkmotor besteht in der Hauptsache aus einem äußeren Stator 1 und einem inneren Rotor 2.

Der Stator 1 setzt sich aus einem Gehäuse 3 und aus an beiden Stirnseiten des Gehäuses 3 angeordneten Deckel 4, zusammen, die über nichtdargestellte Schrauben befestigt sind. Dabei sind die Stirnflächen der Gehäuse 3 und die Innenflächen der Deckel 4 als durchgehende Planflächen ausgebildet und an diesen zusammengefügt.
Ein Spannring 5 an jeder Deckelseite übernimmt die Fixierung der radialen Lage zueinander.
Beide Deckel 4 besitzen je eine Lagerbohrung. Im Inneren des Gehäuses 3 befindet sich eine zylindrische Gehäusebohrung, die von zwei sich gegenüberliegenden und radial ausgerichteten Statorflügel 6 in zwei gegenüberliegende Freiräume aufgeteilt ist.
Der Rotor 2 besteht dagegen aus einer Abtriebswelle 7 mit beidseitigen Lagerzapfen 8 und einem dazwischenliegendem Zylinderteil 9. Im Bereich dieses Zylinderteils 9 sind zwei gegenüberliegende und radial ausgerichtete Rotorflügel 10 angeordnet. Der Rotor 2 ist in dem Gehäuse 3 des Stators 1 so eingepaßt, daß zwischen dem Kopf des Rotorflügels 10 und der Innenwand des Gehäuses 3 sowie zwischen dem Kopf des Statorflügels 6 und der Umfangsfläche des Zylinderteils 9 ein axialer Dichtspalt 11 und zwischen den Stirnflächen des Rotorflügels 10 und den Stirnflächen des Statorflügels 6 und den beidseitigen Innenflächen der beiden Deckel 4 jeweils ein radialer Dichtspalt 12 gebildet wird.
Jeder Rotorflügel 10 teilt daher einen der beiden Freiräume im Stator in einen Druckraum 13 und in einen Ablaufraum 14 auf, sodaß sich zwei gegenüberliegende Druckräume 13 und zwei gegenüberliegende Ablaufräume 14 ergeben, die sich während des Betriebes umkehren. Beide Druckräume 13 und beide Ablaufräume 14 sind durch innere Kanäle 15 und 16 untereinander verbunden, während ein Druckraum 13 mit einem Zulaufanschluß 17 und ein Ablaufraum 14 mit einem Ablaufanschluß 18 in Verbindung steht. Zwischen den Deckeln 4 und den jeweiligen Lagerzapfen 8 sind in üblicher Weise Dichtelemente 19 für die äußere Dichtheit vorgesehen.

Zur Gewährleistung der inneren Dichtheit zwischen den benachbarten Druckräumen 13 und den Ablaufräumen 14 befindet sich auf jedem Rotorflügel 10 und auf jedem Statorflügel 6 ein Rahmendichtelement 20. Dazu besitzt jeder Statorflügel 6 und jeder Rotorflügel 10 zwei längsverlaufende Schenkel 21, die beide eine mittige und über die ganze Höhe und über die ganze Länge verlaufende Nut 22 ausbilden. In dieser Nut 22 ist jeweils das Rahmendichtelement 20 eingepreßt. Damit ist gewährleistet, daß jeder Rotorflügel 10 an seinem Umfang und an seinen Stirnseiten gegenüber dem Gehäuse 3 und den Deckeln 4 abgedichtet ist.

Im Übergangsbereich vom Lagerzapfen 8 zum Zylinderteil 9 ist ein Gleitdichtring 23 verdrehsicher und axial verschiebbar auf der Abtriebswelle 7 aufgesetzt, sodaß er mit seiner seitlichen und äußeren Gleit- und Dichtfläche an der Innenfläche des Deckels 4 und mit seiner inneren Dichtfläche in ruhender Weise an der Umfangsfläche der Antriebswelle 7 anliegt.

Der Gleitdichtring 23 besitzt auf seiner dem Deckel 4 abgewandten Seite eine Ausnehmung, die als Einbauraum 24 für eine Weichdichtung in Form eines Diagonaldichtringes 25 ausgelegt ist. Dieser Einbauraum 24 bildet im Zusammenwirken mit einer Durchmesserstufung am Zylinderteil 9 der Abtriebswelle 7 eine erste umlaufende Dichtkante 26 und eine zweite umlaufende Dichtkante 27. Der Diagonaldichtring 25 ist mit zwei Dichtteilen und mit einem dazwischenliegenden und beweglichen Führungsteil ausgebildet und im Einbauraum 24 so eingepaßt, daß ein Dichtteil einerseits an der ersten Dichtkante 26 und das andere Dichtteil andererseits an der zweiten Dichtkante 27 anliegt.
Der Gleitdichtring 23 und der Rotor 2 sind weiterhin mit einer Verdrehsicherung ausgerüstet.
Dazu sind jeweils beispielsweise beide Schenkel 21 jedes Rotorflügels 10 an ihren Stirnseiten als Mitnehmer ausgebildet und der Gleitdichtring 23 am Umfang in entsprechender Weise mit Ausnehmungen, beispielsweise einem Paar von axialen Nuten 28 ausgerüstet, die miteinander im Eingriff stehen.
Die Abtriebswelle 7 ist in den Deckeln 4 des Gehäuses 3 gelagert und besitzt daher im Bereich der Lagerzapfen 8 jeweils ein entsprechendes Lager 29, das als Gleit-, Kugel- oder Rollenlager ausgeführt sein kann.
Jedes der beiden Lager 29 ist axial zu beiden Seiten durch ein Dichtelement eingeschlossenen, in der Ausführungsform innererseits durch den Gleitdichtring 23 und äußererseits durch das ringförmige Dichtelement 19.
Zur Druckentlastung ist im Innenring des Lagers 29 oder im Lagerzapfen 8 der Abtriebswelle 7 ein ringförmiger Sammelkanal 30 für anfallendes Lecköl eingebracht.
Jeder der beiden Sammelkanäle 30 ist nun in zwei Ausführungsformen druckentlastet.

In einer ersten Ausführungsform besteht jeweils über einen radialen Kanal 31 und einem axialen Kanal 32 Verbindung zu einem der Kanäle 15 oder 16, die bekanntermaßen die entsprechenden Druckräume 13 bzw. Ablaufräume 14 zusammenschließen. Der radiale Kanal 31 oder der axiale Kanal 32 besitzt einen Einbauraum 33 für ein nichtentsperrbares Rückschlagventil 34. Dieses Rückschlagventil 34 ist federbelastet ausgeführt und zum Lager 29 hin schließend ausgerichtet.
Damit ist jedes Lager 29 in dieser Art mit einem der beiden, die Druck- bzw. Ablaufräume 13 bzw. 14 verbindenden Kanäle 15 oder 16 verbunden.
Dazu alternativ können beide Lager 29 einem gemeinsamen Verbindungskanal zugeordnet sein, der ein gemeinsames Rückschlagventil 34 aufnimmt und der mit einem der Kanäle 15 oder 16 verbunden ist.

In einer zweiten Ausführungsform sind beide ringförmigen Sammelkanäle 30 über jeweils einen radialen Sammelkanal 35 und einen gemeinsamen axialen Kanal 36 miteinander verbunden. Dieser axiale Kanal 36 ist zum einen durch einen radialen Kanal 37 mit einem der beiden Druckräume 13 und zum anderen durch einen radialen Kanal 38 mit einem der beiden Ablaufräume 14 verbunden. Sowohl im radialen Kanal 37 als auch im radialen Kanal 38 ist ein nichtentsperrbares Rückschlagventil 39 und 40 angeordnet. Beide Rückschlagventile 39, 40 sind zum jeweiligen Ablaufraum 14 hin öffnend ausgerichtet.

Während des Betriebes des Schwenkmotors gelangt Druckmedium als Leckage aus dem Druckraum 13 über den zwischen dem Gleitdichtring 23 und dem Zylinderteil 9 des Rotors 2 befindlichen axialen Dichtspalt in den Bereich des Lagers 29. Hier wird das Lecköl angestaut, da es nicht ungehindert über das ringförmige Dichtelement 19 abfließen kann.
In der ersten Ausführungsform öffnet das eine Rückschlagventil 34, wenn sich der Staudruck des Lecköles am entsprechenden Lager 29 auf den erforderlichen Öffnungsdruck eingestellt hat und gewährt dem Lecköl des einen Lagers 29 somit freien Durchfluß zu den Ablaufräumen 14 und damit zum Tank der Hydraulikanlage. Das gegenüberliegende Rückschlagventil 34 vom anderen Lager 29 bleibt geschlossen, da der Druck aus dem Druckraum 13 andererseits auf das Rückschlagventil 34 einwirkt.
Somit werden beide Lager 29 je nach Drehrichtung des Schwenkmotors wechselweise vom Staudruck des Lecköles druckentlastet.
In der zweiten Ausführungsform öffnet das eine Rückschlagventil 39 oder 40, wenn sich der gemeinsame Staudruck des Lecköles beider Lager 29 auf den erforderlichen Öffnungsdruck eingestellt hat. Damit wird der Durchtritt für das Lecköl beider gegenüberliegenden Lager 29 zu den Ablaufräumen 14 und damit zum Tank der Hydraulikanlage frei. Das gegenüberliegende Rückschlagventil 39 oder 40 bleibt geschlossen, da der Druck aus den Druckräumen 13 andererseits auf das Rückschlagventil 39 oder 40 einwirkt.
Damit werden beide Lager 29 ständig und gleichzeitig vom Staudruck entlastet.

### Aufstellung der Bezugszeichen

- 1: Stator
- 2: Rotor
- 3: Gehäuse
- 4: Deckel
- 5: Spannring
- 6: Statorflügel
- 7: Abtriebswelle
- 8: Lagerzapfen
- 9: Zylinderteil
- 10: Rotorflügel
- 11: axialer Dichtspalt
- 12: radialer Dichtspalt
- 13: Druckraum
- 14: Ablaufraum
- 15: radialer Kanal
- 16: radialer Kanal
- 17: Zulaufanschluß
- 18: Ablaufanschluß
- 19: äußeres Dichtelement
- 20: Rahmendichtelement
- 21: Schenkel
- 22: Nut
- 23: Gleitdichtring
- 24: Einbauraum
- 25: Diagonaldichtring
- 26: erste Dichtkante
- 27: zweite Dichtkante
- 28: axiale Nut
- 29: Lager
- 30: ringförmiger Sammelkanal
- 31: radialer Kanal
- 32: axialer Kanal
- 33: Einbauraum
- 34: Rückschlagventil
- 35: radialer Kanal
- 36: axialer Kanal
- 37: radialer Kanal
- 38: radialer Kanal
- 39: Rückschlagventil
- 40: Rückschlagventil

## Patentansprüche

1. Radialer Schwenkmotor, bestehend
- aus einem Stator (1) mit einem Gehäuse (3) und beidseitigen Deckeln (4), wobei im Gehäuse (3) mindestens ein Statorflügel (6) angeordnet ist und
- aus einem Rotor (2) mit einer in den Deckeln (4) gelagerten Abtriebswelle (7) und mit Rotorflügeln (10) in gleicher Anzahl, wobei
- der Statorflügel (6) und der Rotorflügel (10) in Verbindung mit dem Gehäuse (3), dem Zylinderteil (9) der Antriebswelle (7) und den beiden Deckeln (4) mindestens einen Druckraum (13) und einen Ablaufraum (14) ausbilden, die nach innen durch ein, in dem Stator- und dem Rotorflügel (10, 6) eingesetztes Rahmendichtelement (20) und nach außen und nach innen durch ein ringförmiges Dichtelement abgedichtet sind und
- in jedem Deckel (4) des Stators (1) zwischen zwei Dichtstellen ein Lager (29) angeordnet ist, das druckentlastet ausgeführt ist,
**dadurch gekennzeichnet, daß** jedes Lager (29) über einen Sammelkanal (30) und über radiale Kanäle (31, 15, 16, 35, 37, 38) und axiale Kanäle (32, 36) in der Abtriebswelle (7) eine hydraulische Verbindung zum Ablaufraum (14, 13) besitzt und in diesen Kanälen (31, 32, 37, 38) ein in Richtung zum Ablaufraum (14, 13) hin öffnendes Sperrventil eingesetzt ist.

2. Radialer Schwenkmotor nach Anspruch 1,
**dadurch gekennzeichnet, daß** das Sperrventil als federbelastetes und nichtentsperrbares Rückschlagventil (34) ausgeführt ist.

3. Radialer Schwenkmotor nach Anspruch 2,
**dadurch gekennzeichnet, daß** die Federvoreinstellung am Rückschlagventil (35) auf einen Öffnungsdruck eingestellt ist, der einem erforderlichem Schmierdruck für das Lager (29) entspricht.

4. Radialer Schwenkmotor nach Anspruch 3,
**dadurch gekennzeichnet, daß** ein Lager (29) mit dem Ablaufraum (14, 13) und das andere Lager (29) mit dem Druckraum (13, 14) verbunden ist.

5. Radialer Schwenkmotor nach Anspruch 4,
**dadurch gekennzeichnet, daß** der axiale Kanal (32) des einen Lagers (29) in den beide Ablaufräume (14, 13) miteinander verbindenden radialen Kanal (15) und der axiale Kanal (32) des anderen Lagers (29) in den beide Druckräume (13, 14) miteinander verbindenden radialen Kanal (16) münden.

6. Radialer Schwenkmotor nach Anspruch 5,
**dadurch gekennzeichnet, daß** jedes Lager (29) über einen gemeinsamen Verbindungskanal mit einem der beiden radialen Kanäle (15, 16) verbunden ist und in dem gemeinsamen Verbindungskanal ein gemeinsames Rückschlagventil (34) angeordnet ist.

7. Radialer Schwenkmotor nach Anspruch 3,
**dadurch gekennzeichnet, daß** beide Lager (29) über einen gemeinsamen axialen Kanal (36) einerseits über einen radialen Kanal (37) mit dem Ablaufraum (14, 13) und andererseits über einen axialen Kanal (38) mit dem Druckraum (13, 14) verbunden sind, wobei das erste Rückschlagventil (40) im radialen Kanal (37) und das zweite Rückschlagventil (39) im radialen Kanal (38) angeordnet ist.

## Claims

1. Radial swivel-motion motor, comprising
- a stator (1) having a housing (3) and covers (4) at both ends, wherein in the housing (3) at least one stator blade (6) is disposed and
- a rotor (2) having an output shaft (7) supported in the covers (4) and having rotor blades (10) in identical number, wherein
- the stator blade (6) and the rotor blade (10) in conjunction with the housing (3), the cylinder part (9) of the output shaft (7) and the two covers (4) form at least one pressure zone (13) and one discharge zone (14), which are sealed in an inward direction by a frame sealing element (20) inserted in the stator- and the rotor blade (10, 6) and in an outward and inward direction by an annular sealing element and
- in each cover (4) of the stator (1) between two sealing points a bearing (29) is disposed, which is of a pressure-relieved design,
**characterized in that** each bearing (29) via a collecting channel (30) and via radial channels (31, 15, 16, 35, 37, 38) and axial channels (32, 36) in the output shaft (7) has a hydraulic connection to the discharge zone (14, 13) and there is installed in said channels (31, 32, 37, 38) a non-return valve, which opens in the direction of the discharge zone (14, 13).

2. Radial swivel-motion motor according to claim 1,
**characterized in that** the non-return valve takes the form of a spring-loaded and non-deblockable check valve (34).

3. Radial swivel-motion motor according to claim 2,
**characterized in that** the initial spring setting at the check valve (35) is set to an opening pressure, which corresponds to a required lubricating pressure for the bearing (29).

4. Radial swivel-motion motor according to claim 3,
**characterized in that** one bearing (29) is connected to the discharge zone (14, 13) and the other bearing (29) is connected to the pressure zone (13, 14).

5. Radial swivel-motion motor according to claim 4,
**characterized in that** the axial channel (32) of the one bearing (29) opens into the radial channel (15), which connects both discharge zones (14, 13) to one another, and the axial channel (32) of the other bearing (29) opens into the radial channel (16), which connects both pressure zones (13, 14) to one another.

6. Radial swivel-motion motor according to claim 5,
**characterized in that** each bearing (29) is connected by a common connection channel to one of the two radial channels (15, 16) and a common check valve (34) is disposed in the common connection channel.

7. Radial swivel-motion motor according to claim 3,
**characterized in that** both bearings (29) are connected by a common axial channel (36), on the one hand, via a radial channel (37) to the discharge zone (14, 13) and, on the other hand, via an axial channel (38) to the pressure zone (13, 14), wherein the first'check valve (40) is disposed in the radial channel (37) and the second check valve (39) is disposed in the radial channel (38).

## Revendications

1. Moteur oscillant radial, constitué
- d'un stator (1) pourvu d'un boîtier (3) et de couvercles (4) des deux côtés, au moins une pale du stator (6) étant agencée dans le boîtier (3) et
- d'un rotor (2) pourvu d'un arbre de sortie (7) logé dans les couvercles (4) et de pales de rotor (10) en même nombre,
- la pale de stator (6) et la pale de rotor (10) en combinaison avec le boîtier (3), l'élément cylindrique (9) de l'arbre de sortie (7) et les deux couvercles (4) formant au moins une chambre de compression (13) et une chambre d'écoulement (14), lesquelles sont étanchéifiées vers l'intérieur par un élément d'étanchéité cadre (20) inséré dans les pales du stator et du rotor (10, 6) et à la fois vers l'extérieur et vers l'intérieur par un élément d'étanchéité annulaire et
- un palier (29) décompressé étant agencé dans chaque couvercle (4) du stator (1), entre deux zones d'étanchéité,
**caractérisé en ce que** chaque palier (29) est doté d'une liaison hydraulique rejoignant la chambre d'écoulement (14, 13) via un canal collecteur (30) et via des canaux radiaux (31, 15, 16, 35, 37, 38) et des canaux axiaux (32, 36) de l'arbre de sortie (7) et **en ce que** dans ces canaux (31, 32, 37, 38) est insérée une vanne d'arrêt pouvant ouvrir en direction de la chambre d'écoulement (14, 13).

2. Moteur oscillant radial selon la revendication 1,
**caractérisé en ce que** la vanne d'arrêt est configurée comme un clapet anti-retour (34) non déblocable et chargé par ressort.

3. Moteur oscillant radial selon la revendication 2,
**caractérisé en ce que** le préréglage du ressort du clapet anti-retour (35) est réglé à une pression d'ouverture correspondant à une pression nécessaire au graissage du palier (29).

4. Moteur oscillant radial selon la revendication 3,
**caractérisé en ce qu'**un palier (29) est relié à la chambre d'écoulement (14, 13) et l'autre palier (29) est relié à la chambre de compression (13, 14).

5. Moteur oscillant radial selon la revendication 4,
**caractérisé en ce que** le canal axial (32) de l'un des paliers (29) débouche dans le canal radial (15) reliant entre elles les deux chambres d'écoulement (14, 13) et le canal axial (32) de l'autre palier (29) débouche dans le canal radial (16) reliant entre elles les deux chambres de compression (13, 14).

6. Moteur oscillant radial selon la revendication 5, **caractérisé en ce que** chaque palier (29) est relié à un des deux canaux radiaux (15, 16) via un canal de liaison commun et un clapet anti-retour (34) commun est disposé dans le canal de liaison commun.

7. Moteur oscillant radial selon la revendication 3, **caractérisé en ce que** les deux paliers (29) sont reliés via un canal axial (36) commun d'une part à la chambre d'écoulement (14, 13) via un canal radial (37) et d'autre part à la chambre de compression (13, 14) via un canal axial (38), le premier clapet anti-retour (40) étant disposé dans le canal radial (37) et le deuxième clapet anti-retour (39) étant disposé dans le canal radial (38).
